# FASCICULE DE BREVET EUROPEEN

(11) **EP 0 070 577 B1**
(45) Date de publication et mention de la délivrance du brevet: **20.03.1985**
(21) Numéro de dépôt: 82108311.0
(22) Date de dépôt: 07.11.1980
(51) Int. Cl.: E05B 15/04

(54) **Crémone, en particulier crémone-serrure pour porte, porte-fenêtre ou analogue**
Treibstangenschloss für Tür, Fenster o.dgl.
Espagnolette lock for a door, window or the like

(30) Priorité: 14.11.1979 FR 7928510
(43) Date de publication de la demande: 26.01.1983
(62) Demande divisionnaire de: 80440004.2
(73) Titulaire: FERCO INTERNATIONAL Usine de Ferrures de Bâtiment Société à responsabilité limitée, F-57400 Sarrebourg (FR)
(72) Inventeur: Schuster, Bernard, F-57400 Reding (FR)
(74) Mandataire: Aubertin, François

## Description

L'invention concerne une crémone, en particulier une crémone-serrure pour porte, porte-fenêtre ou analogue, comportant une têtière solidaire de l'ouvrant, au moins une tringle de manoeuvre pourvue d'éléments de verrouillage coopérant avec des gâches solidaires du dormant, un fouillot agissant sur la tringle de manoeuvre, ledit fouillot étant rappelé en position de repos après actionnement de ladite tringle de manoeuvre, la tringle de manoeuvre étant soumise à un rappel en position de verrouillage au moyen d'un élément élastique et étant immobilisable en position de déverrouillage au moyen d'un dispositif d'accrochage.

On connaît déjà, par le document DE-B N_{°} 1062143, une crémone-serrure comportant un fouillot, actionnant deux tringles coulissantes soumises chacune à un rappel en position de verrouillage dans un sens opposé à celui de l'autre tringle par un ressort de rappel. Chaque tringle comporte au moins un élément de verrouillage pénétrant dans une gâche solidaire du dormant. Les tringles actionnées par suite de l'abaissement de la poignée sont immobilisables, en position de déverrouillage, par un dispositif d'accrochage. Dans cette position, les éléments élastiques sont comprimés. Lors de la fermeture de l'ouvrant, un élément solidaire du dormant libère le dispositif d'accrochage et les deux tringles, sous l'action des éléments élastiques comprimés, reviennent en position verrouillée en agissant sur la poignée revenant à sa position horizontale.

Toutefois, cette crémone-serrure, comportant un rappel des tringles coulissantes en position de verrouillage, risque de perdre l'automatisme du verrouillage dès lors que les éléments élastiques rappelant les tringles coulissantes en position de verrouillage relâchent par suite d'une utilisation prolongée. Pour parer à cette éventualité, ladite crémone-serrure prévoit que le fouillot soit constamment solidaire des deux tringles coulissantes. On peut ainsi pallier le défaut d'un verrouillage automatique de la crémone-serrure en soulevant la poignée à la main. Mais, si au début du fonctionnement de la crémone-serrure, les tringles sont rappelées avec beaucoup de force pour garantir un bon verrouillage, la poignée revient également avec beaucoup de force à sa position initiale et risque de blesser le manipulant de la crémone-serrure.

On connaît également, par le document DE-C No 640436, une serrure comportant un fouillot permettant d'actionner un élément de verrouillage coopérant avec une gâche solidaire du dormant. Le fouillot est rappelé en position grâce à un élément élastique tel qu'un ressort hélicoïdal disposé autour d'une vis de réglage accessible sur le chant de l'ouvrant alors que l'élément de verrouillage est rappelé en position par un second élément élastique s'appliquant en dessous de la tête dudit élément de verrouillage.

Cependant, la force de rappel de l'élément de verrouillage n'est pas réglable et se détériore au fur et à mesure de la fatigue du second élément élastique.

La présente invention a pour but de remédier à ces inconvénients. Selon l'invention, la crémone, en particulier crémone-serrure du type ci-dessus indiqué est caractérisée en ce que l'élément élastique assurant le rappel en position de verrouillage de la tringle de manoeuvre est soumis à une précontrainte au moyen d'un dispositif de réglage comportant un élément de réglage coopérant avec une lumière réalisée dans la têtière et étant accessible depuis la face avant de ladite têtière.

Les avantages obtenus grâce à cette invention consistent essentiellement en ceci que l'on peut rétablir un bon verrouillage après une certaine fatigue des éléments élastiques et que l'on peut supprimer la liaison constante entre le fouillot et les tringles, liaison qui provoque le retour brusque de la poignée en position horizontale lors de la fermeture de l'ouvrant de la porte par poussée.

L'invention est exposée ci-après plus en détail à l'aide de dessins représentant seulement un mode d'exécution.

La fig. 1 est une vue en perspective d'une crémone-serrure conforme à l'invention.

La fig. 2 est une vue en élévation de son boîtier renfermant le mécanisme, la crémone-serrure étant en position de déverrouillage.

### On se réfère à la fig. 1.

La crémone-serrure 1 comporte un boîtier 2 renfermant un mécanisme 3 par l'intermédiaire duquel on déplace une tringle coulissante 4 pourvue d'éléments de verrouillage 5, 6, 7. Cette crémone-serrure 1 est lardée à partir de la feuillure dans le chant vertical de l'ouvrant. La tringle coulissante 4 est recouverte et guidée par une têtière 8. Cette têtière 8 présente des lumières 9, 10, 11 à travers lesquelles les éléments de verrouillage 5, 6, 7 font saillie. L'extrémité proéminente de ces éléments de verrouillage 5, 6, 7 coopère avec des gâches disposées en feuillure sur le chant vertical du dormant.

La têtière 8 est traversée par des trous fraisés 12, 13, 14 dans lesquels on engage les éléments de fixation permettant de fixer la crémone-serrure sur l'ouvrant. Bien entendu, à l'emplacement des éléments de fixation, la tringle coulissante 4 comporte des lumières.

On dispose, de préférence au milieu entre deux éléments de verrouillage 5, 6, un dispositif d'accrochage et/ou de décrochage 42 de la tringle coulissante 4 (voir fig. 1 ).

On dispose également dans le chant vertical du dormant une rampe 15 traversée par des trous 16, 17 pour assurer la fixation de la rampe 15 sur le dormant. Cette rampe 15 comporte un plan incliné 18 s'étendant depuis la paroi 20 jusqu'au plan droit 19 de la rampe 15 faisant face à la têtière 8.

### On se réfère à la fig. 2.

Le mécanisme 3 comporte un fouillot 21 présentant deux doigts de commande 22 et 23. Le premier doigt 22 coopère avec un ressort 24. En abaissant la poignée, non visible sur le dessin, on implique au fouillot 21 une rotation dans le sens des aiguilles d'une montre et le doigt de commande 22 exerce une traction sur le ressort 24. En relâchant la poignée, le ressort 24 revient à sa position de repos en provoquant le retour du fouillot 21 à sa position horizontale de repos.

Le second doigt de commande 23 coopère avec les chants 25, 26 d'une lumière 27 réalisée dans le talon 28 de la tringle coulissante 4. Le chant supérieur 29 de ce talon 28 comporte un évidement 30 dans lequel est logée l'extrémité 31 d'un élément élastique 32 dont l'autre extrémité 33 coopère avec le bras 34 d'un levier coudé 35 pivotant autour d'un axe d'articulation 36. Le bras 37 de ce levier coudé 35 présente un trou taraudé 38 coopérant avec un élément de réglage 39 traversant une lumière réalisée dans la tringle coulissante 4 et dont la tête 40 se déplace dans une lumière 41 réalisée dans la face avant 55 de la têtière 8. Toutefois, la largeur de cette lumière 41 est inférieure au diamètre de la tête 40 pour éviter que l'élément de réglage 39 se dissocie de la têtière 8. Par cet élément 39, on peut régler depuis la face avant 55 de la têtière 8 la précontrainte de l'élément élastique 32 et, de ce fait, régler la force de rappel de la tringle coulissante 4.

Pour le réglage de la tension du ressort de rappel 32, on implique depuis la face avant 55 de la têtière 8 une rotation de l'élément de réglage 39. De ce fait, on attire ou on recule le bras 37 du levier coudé 35. Celui-ci pivote autour de l'axe d'articulation 36 et le bras 34 comprime plus ou moins l'élément élastique 32.

## Revendications

1. Crémone, en particulier crémone-serrure pour porte, porte-fenêtre ou analogue, comportant une têtière (8) solidaire de l'ouvrant, au moins une tringle de manoeuvre (4) pourvue d'éléments deverrouillage (5,6,7) coopérant avec des gâches solidaires du dormant, un fouillot (21 ) agissant sur la tringle de manoeuvre (4), ledit fouillot étant rappelé en position de repos après actionnement de ladite tringle de manoeuvre, la tringle de manoeuvre (4) étant soumise à un rappel en position de verrouillage au moyen d'un élément élastique (32) et étant immobilisable en position de déverrouillage au moyen d'un dispositif d'accrochage (42), caractérisé en ce que l'élément élastique (32) est soumis à une précontrainte au moyen d'un dispositif de réglage (34 à 41) comportant un élément de réglage (39) coopérant avec une lumière (41) réalisée dans la têtière (8) et étant accessible depuis la face avant (55) de la têtière (8).

2. Crémone, en particulier crémone-serrure selon la revendication 1, caractérisée en ce que le dispositif de réglage (34 à 41 ) comporte un levier coudé (35) pivotant autour d'un axe d'articulation (36) dont l'un des bras (37) est pourvu d'un trou taraudé (38) dans lequel est vissé l'élément de réglage (39) et dont l'autre bras (34) coopère avec l'élément élastique (32).

3. Crémone, en particulier crémone-serrure selon les revendications 1 et 2, caractérisée en ce que l'élément de réglage (39) comporte une tête (40) se déplaçant dans la lumière (41) réalisée dans la têtière (8).

4. Crémone, en particulier crémone-serrure selon la revendication 3, caractérisée en ce que la lumière (41 ) comporte une largeur inférieure au diamètre de la tête (40) de l'élément de réglage (39).

## Patentansprüche

1. Treibstangengetriebe, insbesondere Treibstangenschloss für Fenster, Fenstertür od. dgl. bestehend aus einer mit dem Flügel verbundenen Deckplatte (8), mindestens einer Treibstange (4), die mit Verriegelungselementen (5, 6, 7) versehen ist, die mit Schliesskappen zusammenwirken, die mit der Zarge verbunden sind, einer Nuss (21), die auf die Treibstange (4) wirkt, wobei die besagte Nuss nach Betätigung der besagten Treibstange in die Ruheposition zurückgeholt wird, und wobei die Treibstange (4) mittels eines elastischen Elementes (32) in der Verriegelungsposition gehalten wird und mittels einer Einhakvorrichtung (42) in der Entriegelungsposition festgestellt wird, dadurch gekennzeichnet, dass das elastische Element (32) mittels einer Einstellvorrichtung (34 bis 41) einer Vorspannung unterworfen wird, wobei die besagte Einstellvorrichtung ein Einstellelement (39) aufweist, das mit einer in der Deckplatte (8) verwirklichten Öffnung (41) zusammenwirkt und von der vorderen Fläche (55) der Deckplatte (8) aus zugänglich ist.

2. Treibstangengetriebe, insbesondere Treibstangenschloss gemäss Anspruch 1, dadurch gekennzeichnet, dass die Einstellvorrichtung (34 bis 41) einen Winkelhebel (35) aufweist, der sich um eine Gelenkachse (36) dreht, wobei der eine Hebelarm (37) mit einer Gewindebohrung (38) versehen ist, in die das Einstellelement (39) geschraubt ist, und der andere Hebelarm (34) mit dem elastischen Element (32) zusammenwirkt.

3. Treibstangengetriebe, insbesondere Treibstangenschloss gemäss den Ansprüchen 1 und 2, dadurch gekennzeichnet, dass das Einstellelement (39) einen Kopf (40) aufweist, der in der Öffnung (41) verschoben werden kann, die in der Deckplatte (8) verwirklicht ist.

4. Treibstangengetriebe, insbesondere Treibstangenschloss gemäss Anspruch 3, dadurch gekennzeichnet, dass die Öffnung (41) eine Breite aufweist, die geringer als der Durchmesser des Kopfes (40) des Einstellelementes (39) ist.

## Claims

1. An espagnolette lock for a door, window or the like, comprising a top-plate (8) integral with the opening leaf, at least a working rod (4) provided with bolting means (5, 6, 7) co-operating with some striking-plates integral with the frame, a door-knob hole-piece (21) acting upon the working rod (4), said door-knob hole-piece being returned into the resting position after operating of said working rod, this working rod (4) undergoing a return into a bolting position by means of a resilient element (32) and being immobilizable in an unbolting position by means of a hooking device (42), characterized in that the resilient element (32) is submitted to a prestress by means of a regulating device (34 to 41) comprising a regulating element (39) co-operating with an aperture (41 ) made in the top-plate (8) and being accessible from the front face (55) of the head (8).

2. An espagnolette lock according to Claim 1, wherein the regulating device (34 to 41) comprises a bent lever (35) pivoting about an articulation axis (36) whose one of the arms (37) is provided with a tapped hole (38) in which the regulating element (39) is screwed and whose other arm (34) co-operates with the resilient element (32). -

3. An espagnolette lock according to Claims 1 and 2, wherein the regulating element (39) comprises a head (40) moving into the aperture (41 ) made in the top-plate (8).

4. An espagnolette lock according to Claim 3, wherein the aperture (41) has a bredth smaller than the diameter of the head (40) of the regulating element (39).
